# EUROPÄISCHE PATENTSCHRIFT

(11) **EP 1 847 760 B1**
(45) Veröffentlichungstag und Bekanntmachung des Hinweises auf die Patenterteilung: **27.07.2011**
(21) Anmeldenummer: 07450073.7
(22) Anmeldetag: 19.04.2007
(51) Int. Cl.: F21S 2/00

(54) **Lichtsystem**
Lighting system
Système d'éclairage

(30) Priorität: 21.04.2006 AT 6842006
(43) Veröffentlichungstag der Anmeldung: 24.10.2007
(73) Patentinhaber: Hierzer, Andreas, 8010 Graz (AT)
(72) Erfinder: Hierzer, Andreas, 8010 Graz (AT)
(74) Vertreter: Margotti, Herwig Franz

(56) Entgegenhaltungen:
- DE-A1- 4 202 754
- DE-A1- 10 005 839
- US-A- 5 221 139
- US-A- 5 564 818

## Beschreibung

Die Erfindung betrifft ein Lichtsystem für Wand-, Boden- oder Deckeneinbau, für Wand- oder Deckenaufbau oder für abgehängte Montage.

Es sind bereits Lichtsysteme für Wand-, Boden- oder Deckeneinbau, für Wand- oder Deckenaufbau oder für abgehängte Montage bekannt, die Licht in eine Richtung des Raumes abgeben, und die durch die Aneinanderreihung von stabförmigen Leuchtmitteln, insbesondere Leuchtstofflampen, ein durchgängiges Lichtband ergeben, wobei durch Überlappung der Leuchtmittel in einer Ebene (Versatz a der Leuchtmittel in Richtung der x-Achse, Versatz b der Leuchtmittel in Richtung der z-Achse) der Leuchtmittel und durch opale Abdeckungen Schattenbildung an den Stößen der Leuchtmittel vermieden wird, wie in den Figuren 1A und 2A im Querschnitt (Ebene y-z) sowie in den Figuren 1B und 2B in Unteransicht (Ebene x-z) dargestellt, wobei die Figuren 1A und 1B ein Lichtsystem für Wand-, Boden- oder Deckeneinbau zeigen, und die Figuren 2A und 2B ein Lichtsystem für Wand- oder Deckenaufbau zeigen. Die bekannten Lichtsysteme weisen jeweils ein undurchsichtiges Gehäuse 2 auf, z.B. aus Aluminium, das Licht nur in eine Richtung hindurchlässt. Im Gehäuse 2 sind wie beschrieben versetzte Leuchtstofflampen 1 angeordnet. Eine opale Abdeckung 3 sorgt für einen Diffusionseffekt des ausgestrahlten Lichts in der nicht vom Gehäuse abgeschatteten Richtung.

Ein derartiges Lichtsystem ist auch aus DE 100 05 839 A1 bekannt.

Es sind weiters Lichtsysteme für Wand- oder Deckenaufbau oder abgehängte Montage bekannt, die Licht in zwei oder mehr Richtungen des Raumes abgeben und die durch die Aneinanderreihung von Systemteilen bzw. stabförmigen Leuchtmitteln ein scheinbar durchgängiges Lichtband ergeben, wobei an den Stößen der aneinander gereihten Leuchtmittel, insbesondere Leuchtstofflampen, Schattenbildung der Leuchtstofflampen nicht vermieden werden kann. Ein solches für abgehängte Montage ausgebildetes Lichtsystem ist in den Figuren 5A und 5B im Querschnitt und in Unteransicht dargestellt, wobei auf einer Grundplatte 6 hintereinander gereiht und in einer Ebene parallel zueinander liegende Leuchtstofflampen 1 angeordnet sind, die von einer opalen Abdeckung 5 umgeben werden. Wie durch den Pfeil 4 dargestellt, enden die Leuchtstofflampen in ohne Versatz nebeneinander bzw. hintereinanderliegenden Fassungen.

Nachteilig an den bekannten Lichtsystemen ist, dass sie entweder Schattenbildung hervorrufen oder das Licht nur in eine Richtung abstrahlen. Es ist deshalb schwierig, mit den bekannten Lichtsystemen eine zufriedenstellende Ausleuchtung von Räumen zu erzielen, die auch hohen ästhetischen Ansprüchen genügt.

Der vorliegenden Erfindung liegt daher die Aufgabe zugrunde ein Lichtsystem anzugeben, dass die Nachteile des Standes der Technik vermeidet und eine gleichmäßige Ausleuchtung von Räumen in mehreren Richtungen ohne Schattenbildung ermöglicht.

Die vorliegende Erfindung löst diese Aufgabe durch Bereitstellen eines Lichtsystems mit den Merkmalen des Anspruchs 1. Vorteilhafte Ausgestaltungen der Erfindung sind in den Unteransprüchen dargelegt.

Das erfindungsgemäße Lichtsystem zeichnet sich im Wesentlichen dadurch aus, dass zumindest zwei, vorzugsweise stabförmige, Leuchtmittel, insbesondere Leuchtstofflampen, in einer solchen Weise einander überlappend aneinander gereiht sind, dass die Leuchtmittel einander in drei zueinander im Winkel stehenden Richtungen (x-Achse, y-Achse, z-Achse) versetzt (Versatz a, b, c) überlappen. Durch die überlappende Aneinanderreihung der Leuchtmittel wird zunächst ein durchgängiges Lichtband erhalten. Durch den Versatz der Leuchtmittel in drei zueinander im Winkel stehenden Richtungen wird Schattenbildung an den Stößen vermieden. In einer für den Zusammenbau günstigen Ausgestaltung der Erfindung sind die Leuchtmittel in zumindest einer Ebene (x-y, x-z) schräg in Bezug auf die Längsachse (x-Achse) des Lichtsystems gestellt.

Zur diffusen Lichtausbreitung können beim erfindungsgemäßen Lichtsystem die Leuchtmittel von einer opalen oder prismatischen Abdeckung umgeben sein.

Das erfindungsgemäße Lichtsystem erlaubt es auch den Querschnitt des Lichtsystems rund, elliptisch oder polygonartig, z.B. rechteckig, dreieckig, trapezförmig, zu gestalten.

Die Erfindung wird nun anhand von beispielhaften Ausführungsformen näher beschrieben.

Die Figuren 3A, 3B und 3C zeigen eine erste Ausführungsform eines erfindungsgemäßen Lichtsystems 10 in der Perspektive, in Untersicht (x-z Ebene) und in Seitenansicht (x-y Ebene). Die x-Richtung stellt dabei die Längsachse des Lichtsystems dar. Das Lichtsystem ist für abgehängte Montage ausgebildet. Es umfasst mehrere stabförmige Leuchtmittel 1, die als Leuchtstofflampen ausgebildet sind, wobei die Leuchtmittel einander überlappend aneinander gereiht sind, so dass sich ein durchgängiges Lichtband ergibt. Wie aus den Figuren 3B und 3C am besten zu erkennen sind die Leuchtmittel 1 in drei zueinander im rechten Winkel stehenden Richtungen (x-Achse, y-Achse, z-Achse) versetzt (Versatz a, b, c) angeordnet. Die Leuchtmittel sind in zwei Ebenen(x-y, x-z) schräg in Bezug auf die Längsachse (x-Achse) des Lichtsystems gestellt. Dadurch wird Schattenbildung in alle Abstrahlrichtungen (links, unten, rechts) durch die gleichmäßige Anstrahlung des umgebenden Gehäuses 11 vermieden. Das Gehäuse 11 dient auch gleichzeitig als opale Abdeckung der Leuchtmittel 1. Der Querschnitt des Lichtsystems kann dabei in Abhängigkeit von der Gestaltung der die Leuchtstofflampen 1 tragenden Lichteinsätze beliebig gestaltet werden, z.B. rund, elliptisch, quadratisch, rechteckig, dreieckig, trapezförmig etc (siehe Fig. 4.1 - 4.8).

Die Figuren 6A und 6B zeigen eine weitere Ausführungsform eines erfindungsgemäßen Lichtsystems in Untersicht (x-z Ebene) und in Seitenansicht (x-y Ebene). Diese Ausführungsform unterscheidet sich von der ersten Ausführungsform insofern, als die stabförmigen Leuchtmittel 1 zwar in verschiedenen Ebenen und in drei zueinander im rechten Winkel stehenden Richtungen (x-Achse, y-Achse, z-Achse) versetzt (Versatz a, b, c) angeordnet, aber nicht schräg gestellt sind.

## Patentansprüche

1. Lichtsystem, insbesondere für Wand- oder Deckenaufbau oder abgehängte Montage, zur Abgabe von Licht in zwei oder mehr Richtungen eines Raumes, wobei das Lichtsystem zumindest zwei, vorzugsweise stabförmige, Leuchtmittel, insbesondere Leuchtstofflampen, umfasst die einander überlappend aneinander gereiht sind, wobei sich durch Aneinanderreihung der Leuchtmittel ein durchgängiges Lichtband ergibt, **dadurch gekennzeichnet, dass** die Leuchtmittel einander in drei zueinander im Winkel stehenden Richtungen (x-Achse, y-Achse, z-Achse) versetzt (Versatz a, b, c) überlappen.

2. Lichtsystem nach Anspruch 1, **dadurch gekennzeichnet, dass** die Leuchtmittel in zumindest einer Ebene (x-y, x-z) schräg in Bezug auf die Längsachse (x-Achse) des Lichtsystems gestellt sind.

3. Lichtsystem nach Anspruch 1 oder 2, **dadurch gekennzeichnet, dass** die Leuchtmittel von einer opalen Abdeckung umgeben sind.

4. Lichtsystem nach Anspruch 1 oder 2, **dadurch gekennzeichnet, dass** die Leuchtmittel von einer prismatischen Abdeckung umgeben sind.

5. Lichtsystem nach einem der vorhergehenden Ansprüche, **dadurch gekennzeichnet, dass** der Querschnitt des Lichtsystems rund, elliptisch oder polygonartig, z.B. rechteckig, dreieckig, trapezförmig, gestaltet ist.

## Claims

1. A lighting system, in particular for wall or ceiling or suspended mounting, for emitting light into two or more directions of a room, wherein the lighting system comprises at least two, preferably rod-shaped, illuminants, in particular fluorescent lamps, positioned in an overlapping serial arrangement, wherein this serial arrangement of the illuminants results in a continuous light band, **characterized in that** the illuminants overlap each other, offset (offset a, b, c) in three directions (x-axis, y-axis, z-axis) positioned at an angle to each other.

2. A lighting system according to claim 1, **characterized in that** the illuminants are inclined in respect to the longitudinal axis (x-axis) of the lighting system in at least one plane (x-y, x-z).

3. A lighting system according to claim 1 or 2, **characterized in that** the illuminants are enclosed by an opal cover.

4. A lighting system according to claim 1 or 2, **characterized in that** the illuminants are enclosed by a prismatic cover.

5. A lighting system according to any of the preceding claims, **characterized in that** the cross-section of the lighting system is formed in a round, elliptic or polygonal shape, for example rectangular, triangular, trapezoidal.

## Revendications

1. Système d'éclairage, en particulier pour le montage en applique sur des murs ou sur des plafonds, ou pour le montage en suspension, destiné à émettre de la lumière dans deux ou plusieurs directions d'un local, ledit système d'éclairage comprenant au moins deux éléments d'éclairage, de préférence en forme de barreau, en particulier des lampes fluorescentes, qui sont disposés en rangée les uns avec les autres en se chevauchant mutuellement, de sorte que la disposition des éléments d'éclairage en rangée a pour résultat une bande d'éclairage continue, **caractérisé en ce que** les éléments d'éclairage se chevauchent mutuellement de façon décalée (décalage a, b, c) dans trois directions formant un angle les unes par rapport aux autres (axe x, axe y, axe z).

2. Système d'éclairage selon la revendication 1, **caractérisé en ce que** les éléments d'éclairage sont disposés dans au moins un plan (x-y, x-z) en oblique par référence à l'axe longitudinal (axe x) du système d'éclairage.

3. Système d'éclairage selon la revendication 1 ou 2, **caractérisé en ce que** les éléments d'éclairage sont entourés par un recouvrement opalin.

4. Système d'éclairage selon la revendication 1 ou 2, **caractérisé en ce que** les éléments d'éclairage sont entourés par un recouvrement prismatique.

5. Système d'éclairage selon l'une des revendications précédentes, **caractérisé en ce que** la section transversale du système d'éclairage est conçue sous forme ronde, elliptique ou polygonale, par exemple rectangulaire, triangulaire, ou en forme de trapèze.
